# EUROPÄISCHE PATENTSCHRIFT

(11) **EP 3 673 547 B1**
(45) Veröffentlichungstag und Bekanntmachung des Hinweises auf die Patenterteilung: **23.02.2022**
(21) Anmeldenummer: 19733743.9
(22) Anmeldetag: 25.06.2019
(51) Int. Cl.: H01T 4/04, H01T 4/06, H01R 9/24

(54) **GERÄTEKOMBINATION ZUM SCHUTZ VON ELEKTRISCHEN NETZEN VOR ÜBERSPANNUNGEN ODER ÜBERSTRÖMEN**
DEVICE COMBINATION FOR PROTECTING ELECTRICAL NETWORKS AGAINST OVER-VOLTAGES OR OVER-CURRENTS
COMBINAISON D'APPAREILS SERVANT À LA PROTECTION DE RÉSEAUX ÉLECTRIQUES CONTRE DES SURTENSIONS OU DES SURINTENSITÉS

(30) Priorität: 27.06.2018 DE 102018115483; 02.08.2018 DE 102018118807; 14.06.2019 DE 102019116242
(43) Veröffentlichungstag der Anmeldung: 01.07.2020
(73) Patentinhaber: DEHN SE + Co KG, 92318 Neumarkt / Opf. (DE)
(72) Erfinder: DAUM, Richard, 92318 Neumarkt/Opf. (DE); KLOSE, Juliane, 92318 Neumarkt/Opf. (DE); WAFFLER, Michael, 92318 Neumarkt/Opf. (DE); HAAS, Sebastian, 92318 Neumarkt/Opf. (DE); SPANGLER, Patrick, 92318 Neumarkt/Opf. (DE); WEISSFLOG, Michael, 92318 Neumarkt/Opf. (DE); DÜRR, Dietmar, 92318 Neumarkt/Opf. (DE)
(74) Vertreter: Isarpatent
(86) Internationale Anmeldenummer: PCT/EP2019/066773
(87) Internationale Veröffentlichungsnummer: WO 2020/002295

(56) Entgegenhaltungen:
- DE-A1-102005 052 667
- DE-A1-102006 006 914
- DE-A1-102008 017 423
- DE-A1-102014 102 733
- DE-U1-202010 012 860
- DE-U1-202016 005 616

## Beschreibung

Die Erfindung betrifft eine Gerätekombination zum Schutz von elektrischen Netzen vor Überspannungen oder Überströmen, bestehend aus einem, im Wesentlichen U-förmigen, Sockel und mindestens einem, auf den Sockel steck- oder schiebbaren Steckmodul, wobei der Sockel Anschlussklemmen zur Verbindung mit dem jeweiligen Netz und mit den Anschlussklemmen verbundene Steckkontakte aufweist, welche zu Steckgegenkontakten oder Kontaktzungen des Steckmoduls komplementär sind, weiterhin das Steckmodul ein Gehäuse aufweist, welches einen oder mehrere Blitzstrom- und/oder Überspannungsableiter aufnimmt und die Steckgegenkontakte oder Kontaktzungen eine Bodenseite des Gehäuses durchdringen gemäß Oberbegriff des Anspruches 1, wie aus der DE 10 2008 017 423 A1 bekannt.

Die DE 20 2010 012 860 U1 beschreibt eine Gerätekombination zum Schutz vor Überspannungen. Es ist ein Federelement vorgesehen, das die Position eines Sockels und eines Steckmoduls von einer Arbeitsposition in eine Parkposition ändert, um die Entnahme des Heckmoduls zu erleichtern.

Die DE 10 2005 052 667 A1 beschreibt eine steckbare Gerätekombination zum Schutz vor Überspannungen, wobei Mittel zur Veränderung des Abstandes zwischen einem U-förmigen Sockel und einem Steckmodul vorgesehen sind.

Die DE 10 2006 006 914 A1 beschreibt ein Gehäuse mit Befestigungsnickeln zur Fixierung auf einem Tragelement, wobei innerhalb des Gehäuses ein Begradigungselement eingelagert ist, welches mit einer Hebelvorrichtung zusammenwirkt, über die ein auf dem Tragelement benachbart zu dem Gehäuse befestigter elektrischer Steckverbinder lösbar ist.

Überspannungsableiter, ausgebildet als Gerätekombination umfassend einen Sockel sowie vom Sockel aufgenommene Steckteile, welche die eigentlichen Überspannungsableiterelemente aufnehmen, gehören seit vielen Jahren zum Stand der Technik.

Bei bekannten Gerätekombinationen mit Sockel und Steckteil muss bei der konstruktiven Auslegung dafür Sorge getragen werden, dass eine sichere elektrische Steckverbindung unter allen Betriebsumständen und über einen langen Zeitraum gewährleistet ist. Andererseits muss die Möglichkeit bestehen, im Wartungs- oder Fehlerfall das Steckteil nach Möglichkeit ohne Werkzeuge entfernen und durch ein Neuteil ersetzen zu können.

Auch für Mess- und Prüfaufgaben ist es oftmals notwendig, das oder die Steckteile vom Sockel zu entfernen und anschließend wieder einzusetzen.

Bisher bekannte Gerätekombinationen mit Sockel und Steckteil gehen davon aus, das Steckteil regelmäßig von oben in die Öffnung des entsprechenden U-förmigen Sockels einzuschieben und dann in eine Verrastposition zu überführen.

Unter bestimmten bauseitigen Bedingungen ist jedoch nicht immer eine freie Zugänglichkeit des Steckteiles von oben gewährleistet, so dass grundsätzlich das Bedürfnis besteht, ein Steckteil auch seitlich in einen Sockel einschieben zu können.

Weiterhin wird vielfach gefordert, das Steckteil in eine Freischaltungsposition überführen zu können, und zwar ohne dass das Steckteil komplett aus dem Sockel entfernt werden muss.

Grundsätzlich ist die permanente korrekte Energieversorgung für die Betriebssicherheit von elektrischen Maschinen, Anlagen und Geräten von hoher Bedeutung. Um einen Anlagenstillstand zu verhindern oder die Gefahr der Beschädigung eines elektrischen Netzes oder eines an das Netz angeschlossenen Verbrauchers gering zu halten, muss eine Schädigung des Netzes und der Verbraucher durch Überspannungen oder Überströme auf Dauer verhindert werden.

Die bekannten Überspannungsschutzgeräte werden bei Überspannungen oder Überlast aktiv und sind in der Lage, transiente Überspannungen abzuleiten oder einen fehlerhaften Stromkreis abzuschalten.

Wie bereits eingangs erwähnt, werden Überspannungsschutzgeräte häufig als steckbare Gerätekombinationen realisiert, wobei ein Sockel ein Unterteil und ein Steckmodul ein Oberteil bildet.

Im Fehler- bzw. Überlastfall kann kurzfristig ein Stoß- oder Kurzschlussstrom fließen, der den üblichen Nennstrom des Netzes um ein Mehrfaches übersteigt. Aufgrund hoher Kurzschlussströme kommt es zu starken magnetischen Kräften, die unter Umständen dazu führen, dass das eigentliche Überspannungselement aus dem Sockelteil herausgedrückt wird.

Um diesen Problemen zu begegnen, können die Steckkontakte, Steckgegenkontakte bzw. Kontaktzungen so ausgebildet werden, dass zwischen ihnen im gesteckten Zustand nicht nur ein Kraft- sondern auch ein Formschluss vorliegt. Problematisch sind in einem solchen Fall jedoch die großen Kräfte beim Herausziehen des Steckmodules aus dem Sockel.

Diesbezüglich wurde gemäß der DE 10 2008 017 423 A1 vorgeschlagen, ein Überspannungsgerät so weiterzubilden, dass unter Beibehaltung bisheriger äußerer Abmessungen der Basis- und Steckerteile, einerseits ein lösbares Steckerteil mit einem für die elektrische Verbindung erforderlichen Steckanschluss zwischen dem Basis- und Steckerteil gebildet wird und andererseits das Lösen des Steckerteils im Basisteil bei rauen Arbeitsbedingungen verhinderbar ist, wobei die Möglichkeit bestehen soll, den Sitz des Steckerteils optisch überprüfen zu können.

Diesbezüglich wird eine Befestigungsvorrichtung in Form eines Drehriegels mit einer korrespondierenden Gegenöffnung in Form einer Nut vorgeschlagen, die als ein leicht bedienbarer, mittels eines Schraubendrehers lösbarer Drehriegel im Basisteil angeordnet ist und eine formschlüssige Verbindung und Verriegelung zwischen dem Basis- und Steckerteil herstellt.

Die Befestigungsvorrichtung zwischen Basis- und Steckerteil in Form eines Drehriegels verhindert ein ungewolltes Herausziehen eines Steckerteils aus dem Basisteil und stellt ebenfalls den Festsitz der Kontaktanschlüsse zwischen den Steckerbuchsen des Basisteiles und den korrespondierenden Steckerstiften des Steckerteiles sicher. Der Festsitz der Kontaktanschlüsse wird dadurch erreicht, dass die Befestigungsvorrichtung in der Verriegelungsstellung gleichzeitig in das Basis- und Steckerteil eingreift und somit einen Formschluss zwischen den beiden Elementen sicherstellt. Zur Betätigung des Drehriegels enthält das Kopfteil des Riegels ein Profil, welches zur Aufnahme eines Werkzeuges geeignet ist.

Die Lösung mit der Drehriegel nach DE 10 2008 017 423 A1 gestattet zwar durch die erreichte Arretierungsfunktion ein Fixieren des Steckteiles im Basisteil, jedoch ist diese Verriegelungsposition nur bei einer definierten Endstellung des Steckteiles bezogen auf das Basisteil gewährleistet. Auch sind die Auszugskräfte nach wie vor hoch. Die Möglichkeit des seitlichen Einschiebens eines Steckteils in ein Basisteil ist bei der geschilderten Lösung des Standes der Technik nicht gegeben. Auch kann kein Freischalten ohne komplettes Entfernen des Steckteiles erfolgen.

Aus dem Vorgenannten ist es Aufgabe der Erfindung, eine weiterentwickelte Gerätekombination zum Schutz von elektrischen Netzen vor Überspannung oder Überströmen anzugeben, welche aus einem U-förmigen Sockel und mindestens einem, auf den Sockel steck- oder schiebbaren Steckmodul besteht, wobei die Gerätekombination ein definiertes Freischalten mit Verbleib des Steckmodules im Sockel ermöglichen soll und grundsätzlich die Möglichkeit besteht, das Steckmodul in quasi jeder beliebigen Position in vollständig aber auch teilweise eingestecktem Zustand bezogen auf den U-förmigen Sockel zu fixieren.

Die Lösung der Aufgabe der Erfindung erfolgt mit der Merkmalskombination nach Patentanspruch 1, wobei die Unteransprüche mindestens zweckmäßige Ausgestaltungen und Weiterbildungen darstellen.

Es wird demnach von einer Gerätekombination zum Schutz von elektrischen Netzen vor Überspannung oder Überströmen ausgegangen. Hierbei kann es sich um transiente aber auch um temporäre Überspannungen handeln.

Die Gerätekombination besteht aus einem an sich bekannten, im Wesentlichen U-förmigen, Sockel und mindestens einem, auf den Sockel steck- oder schiebbaren Steckmodul. Der Sockel weist Anschlussklemmen zur Verbindung mit dem jeweiligen Netz und mit den Anschlussklemmen verbundene Steckkontakte auf.

Diese Steckkontakte sind zu Steckgegenkontakten oder Kontaktzungen des Steckmodules komplementär.

Das Steckmodul weist ein Gehäuse auf, welches einen oder mehrere Blitzstrom- und/oder Überspannungsableiter aufnimmt. Die Steckgegenkontakte oder die Kontaktzungen durchdringen eine Bodenseite des Gehäuses derart, dass eine sichere Verbindung zu den Steckkontakten im Sockel erfolgen kann.

Bei den im Steckmodul enthaltenen Komponenten kann es sich ebenso um eine Schalter-Funkenstreckenkombination handeln, so dass die Gerätekombination auch vorsicherungsfrei betrieben werden kann.

Erfindungsgemäß sind Mittel zur Veränderung der Position und des Abstandes zwischen den Steckkontakten und den Steckgegenkontakten oder Kontaktzungen vorgesehen.

Diese Mittel ermöglichen es, ausgehend von einer Arbeitsposition mit geschlossener, stoßstromtragfähiger elektrischer Verbindung eine Parkposition zu wählen, bei welcher die Steckkontakte und Steckgegenkontakte oder Kontaktzungen sich in einer Freischaltungs-Ausrücklage befinden. In dieser Freischaltungs- und Ausrücklage ist der notwendige elektrische Trennungsabstand gesichert. Gleichzeitig wird für das Einhalten der notwendigen Luft- und Kriechstrecken gesorgt. Mit Erreichen der Parkposition ist jedoch das Steckmodul noch am Sockel gehalten oder an diesem fixiert.

Wenn gewünscht, kann ausgehend von der Parkposition mit sehr geringem mechanischen Kraftaufwand das Steckmodul entfernt und ausgetauscht, vermessen oder überprüft werden. Dadurch, dass in der Parkposition die elektrische Kontaktverbindung bereits gelöst ist, wird nur der erwähnte geringe Kraftaufwand nötig, um das Steckmodul komplett zu entfernen. Dieses Entfernen kann werkzeugfrei erfolgen.

Erfindungsgemäß ist zwischen dem U-förmigen Sockel und dem Steckmodul eine Spindel zur Umwandlung einer Drehbewegung in eine Längsbewegung angeordnet.

Diese Anordnung erfolgt derart, dass das Steckmodul in Richtung des U-förmigen Sockels aber auch von diesem weg bewegbar und in einer jeweiligen Lageposition gehalten ist.

Hierdurch kann sowohl eine sichere elektrische Steckverbindung zwischen den Steckkontakten und den Steckgegenkontakten als auch ein definiertes Freischalten durch Kontakttrennung erreicht werden.

Ist ein Freischalten gewünscht, wird die Spindel in eine Drehbewegung versetzt, derart, dass sich das Steckmodul aus dem U-förmigen Sockel herausbewegt. Diese Bewegung erfolgt solange, bis ein ausreichender Trennungsabstand zwischen den Steckkontakten und den Steckgegenkontakten bzw. von Kontaktzungen erreicht ist. Mit Erreichen der diesbezüglichen Abtrenn- oder Freischalteposition bleibt die Spindel in Eingriff mit einer im Sockelboden befindlichen Gewindebohrung, deren Gewinde komplementär zum Gewinde der Spindel realisiert ist.

Erst bei einer weiteren Spindelbewegung tritt das diesbezügliche Spindelende aus der Gewindebohrung heraus und es kann das Steckmodul leicht ohne Kraftaufwand aus dem Sockel entnommen werden.

Die Spindel ist erfindungsgemäß drehbar im Steckmodul gelagert und von der Steckmoduloberseite zugänglich ist, wobei im Sockel die zur Spindel komplementäre bereits erwähnte Gewindebohrung angeordnet ist.

Bei einer alternativen Lösung kann die Spindel im Sockel drehbeweglich gelagert werden, wobei die zur Spindel komplementäre Gewindebohrung sich im Boden, das heißt in der Unterseite des Steckmoduls, befindet.

Gemäß einer Ausführungsform weist mindestens eine der zum U-förmigen Sockel weisenden Seitenflächen des Steckmoduls eine Führungsnut auf, welche zu einem Führungsvorsprung oder einer Führungsschiene an mindestens einer Seitenwandung des U-förmigen Sockels komplementär ist.

Diesbezüglich wird diejenige Seitenwandung betrachtet, die beim Einschieben des Steckmodules selbigem gegenüberliegt.

Dabei ist der Führungsvorsprung oder die Führungsschiene in der Seitenwand gefedert gelagert oder gefedert eingesetzt, so dass bei einer Bewegung des Steckmoduls in Richtung Sockelboden oder vom Sockelboden aus aufwärts der Führungsvorsprung oder die Führungsschiene sich in Richtung Seitenwandung verlagert und beim Erreichen einer deckungsgleichen Position zur Führungsnut im Steckmodul in diese Nut eintritt. Die deckungsgleiche Position stimmt bevorzugt mit dem notwendigen Trennungsabstand zum Freischalten des Steckmodules bezogen auf den Sockel überein.

Die Lageveränderung des Führungsvorsprunges oder der Führungsschiene ist erfindungsgemäß in einem Sichtfenster im Sockel erkennbar.

Wird durch Ausführen einer Drehbewegung der Spindel, bevorzugt mit Hilfe eines Werkzeuges, eine Positionsverlagerung des Steckmodules in Richtung Lösen durchgeführt, tritt bei entsprechender Längsbewegung des Steckmodules bezogen auf den Sockel die federvorgespannte und federgelagerte Führungsschiene in die entsprechende Nut im Steckmodul ein, so dass es zu einer fühlbaren Arretierung kommt. Dieses Eintrittsmoment wird im Sichtfenster, zum Beispiel durch einen Farbwechsel, aufgrund der Bewegung der Führungsschiene erkennbar. Der Monteur oder Anlagenbetreiber kann dann ohne Weiteres feststellen, dass das Steckmodul sich in einem freigeschalteten Zustand befindet.

Bei weiter ausgeführter Dreh- und daraus folgender Längsbewegung solange, bis die Spindel aus der zugehörigen Gewindebohrung austritt, kann letztendlich das Steckteil aus dem Sockel entnommen werden. In umgekehrter Weise erfolgt das Einsetzen des Steckmodules in den Sockel.

Beim Erreichen einer Position des Steckmodules innerhalb des Sockels, welche durch das Eintreten des Führungsvorsprunges oder der Führungsschiene in die Führungsnut geprägt ist, liegt also die gewünschte Kontakttrennung vor.

Gemäß einer Ausführungsform kann unter Nutzung der Führungsnut und dem Führungsvorsprung oder der Führungsschiene das Steckmodul auch seitlich in den U-förmigen Sockel eingeschoben und anschließend mittels der Spindel eine Bewegung des Steckmodules in Richtung Sockelboden zur Kontaktierung ausgeführt werden.

Das seitliche Schieben kann ausgestaltend durch einen fixen oder lösbaren Anschlag begrenzt werden, welcher sich im oder am Sockel befindet. Durch diese Wirkung des Anschlages ist gewährleistet, dass die gewünschte korrekte Position zwischen den Steckkontakten und den Steckgegenkontakten erreicht ist, bevor die Bewegung des Steckmoduls in Richtung Sockelboden zur Kontaktierung ausgeführt wird.

Der oder die Anschläge können als seitliche, im Sockel einschiebbare Begrenzungswände ausgebildet werden, wobei die Begrenzungswände in einer Ausgestaltung an ihrer Oberseite jeweils eine Zentrierschräge zum leichteren Einführen des Steckmodules von oben in Richtung Sockel aufweisen.

In einer Ausgestaltung der Erfindung kann ein erstes Sichtfenster in Steckrichtung des Steckmodules und ein zweites Sichtfenster in Einschubrichtung des Steckmodules ausgebildet werden, um auch quasi stirnseitig zu erkennen, ob ein freigeschalteter Zustand des Steckmodules vorliegt oder nicht.

Ergänzend besteht die Möglichkeit, an der Bodenseite des Steckmodules Führungsausnehmungen vorzusehen, die einem jeweiligen Führungsnocken oder einer Führungsnase komplementär sind, welcher sich vom Boden des U-förmigen Sockelteiles nach oben, das heißt in Richtung Steckmodul, erstreckt. Hierdurch soll ein Verkannten oder Verkippen beim Einsetzen des Steckmodules in den Sockel verhindert werden.

Die Erfindung soll nachstehend anhand eines Ausführungsbeispieles sowie unter Zuhilfenahme von Figuren näher erläutert werden.

Hierbei zeigen:
- Fig. 1-3: die Abfolge eines seitlichen Einschiebens des Steckmodules bezogen auf einen Sockel von rechts;
- Fig. 4: eine perspektivische Darstellung des Steckmodules mit Ansicht der Unterseite und dort erkennbarer Spindel;
- Fig. 5-7: Darstellungen des Einschiebevorganges des Steckmodules von links in Richtung Sockel;
- Fig. 8-10: Darstellungen bezogen auf den Fall des Einsteckens des Steckmodules in Richtung Sockel von oben mit Freischalteposition (Fig. 9) und Verbindungsposition (Fig. 10);
- Fig. 11: eine perspektivische Draufsicht des Sockels mit Gewindebohrung 60;
- Fig. 12: eine Querschnittsschnittdarstellung durch eine Gerätekombination mit Sockel und im Sockel fixierbaren, um seine Achse dreh- oder verschwenkbaren Steckmodul, dargestellt in der Arbeitsposition mit geschlossenen Kontaktverbindungen, wobei durch die Pfeildarstellungen die Richtung der notwendigen Dreh- oder Verschwenkbewegung symbolisiert ist, um die Parkposition, das heißt die Freischaltungs-Ausrücklage, zu erreichen; und
- Fig. 13: Darstellungen einer Gerätekombination mit hydraulisch aktivierbaren Mitteln, um eine Veränderung des Kontaktabstandes zwischen den diesbezüglichen Elementen im Sockel und im Steckmodul zu bewirken, das heißt, um eine Veränderung der Arbeitsposition hin zur Parkposition zu erreichen.

Die in den Figuren dargestellte Gerätekombination zum Schutz von elektrischen Netzen vor Überspannungen oder Überströmen geht von einem Sockel 1 und mindestens einem, auf den Sockel steck- oder schiebbaren Steckmodul 2 aus.

Der Sockel 1 weist Anschlussklemmen 3 zur Verbindung mit dem jeweiligen

in den Figuren nicht dargestellten Netz auf.

Weiterhin sind im Sockel mit den Anschlussklemmen verbundene Steckkontakte vorhanden, die sich hinter bzw. unter schlitzförmigen Öffnungen 4 im Bodenbereich des Sockels 1 befinden.

Die Steckkontakte im Sockel 1 sind mit als Kontaktzungen 5 ausgebildeten Steckgegenkontakten des Steckmodules 2 komplementär.

Das Steckmodul 2 umfasst ein Gehäuse, das im Gehäuseinneren einen oder mehrere Blitzstrom- und/oder Überspannungsableiter aufnimmt.

Wie aus den Figuren ersichtlich, durchdringen die Kontaktzungen 5 einen Seitenabschnitt bzw. einen Seiten-Bodenabschnitt des Steckmodules 2.

Zwischen dem Sockel 1 und dem Steckmodul 2 wirkt eine Spindel 6 (siehe Fig. 4), welche der Umwandlung einer Drehbewegung in eine Längsbewegung dient, derart, dass das Steckmodul 2 in Richtung Sockel 1 und von diesem weg je nach Drehrichtung der Spindel bewegbar und in der jeweiligen Lageposition gehalten ist.

Hierdurch kann sowohl eine sichere elektrische Steckverbindung zwischen den Steckkontakten und den Steckgegenkontakten als auch ein definiertes Freischalten durch Trennung dieser Kontakte erreicht werden.

Diesbezüglich ist die Spindel 6 im Steckmodul 2 drehbar gelagert und von der Steckmoduloberseite 20 des Steckmodules 2 zugänglich. Weiterhin kann die Spindel an ihrer Oberseite einen Schraubenkopf, einen Vielkantkopf oder dergleichen Kopfausbildung 21 zur Aufnahme eines Werkzeuges besitzen.

Im Sockel ist gemäß Figur 11 im Bereich zwischen den U-Schenkeln, das heißt dem Sockelboden 101, eine zur Spindel 6 komplementäre Gewindebohrung 60 angeordnet.

Es wird darauf hingewiesen, dass bei der vorgestellten Variante gemäß den Ausführungsbeispielen davon ausgegangen wird, die Spindel 6 mit Kopf 21 im Steckteil 2 auszubilden und die zugehörige Gewindebohrung im Sockel 1 anzuordnen. Grundsätzlich ist auch eine kinematische Umkehr diesbezüglich möglich, ohne den Grundgedanken der Erfindung zu verlassen.

Mindestens eine der Seitenflächen 22 des Steckmodules 2 weist eine Führungsnut 7 auf.

In den gezeigten Beispielen sind zwei den Seitenwänden gegenüberliegende Führungsnuten 7 vorhanden.

Diese Führungsnuten 7 sind im Sockel im Bereich der Seitenwände 100 des Sockels 1 federnd gelagerten Führungsschienen 8 komplementär.

Führungsvorsprünge oder die Führungsschienen 8, die in der Seitenwand 100 gefedert gelagert oder gefedert eingesetzt sind, ermöglichen, dass bei einer Bewegung des Steckmodules 2 in Richtung Sockelboden 101 oder vom Sockelboden 101 aus aufwärts sich die Führungsschienen 8 in Richtung Seitenwandung 100 verlagern und in diese zumindest teilweise eindringen. Beim Erreichen einer deckungsgleichen Position zwischen den Führungsnuten 7 im Steckmodul 2 treten die jeweiligen Führungsschienen 8 in die entsprechende Nut 7 ein. Hierdurch ist das Steckmodul 2 bezogen auf den Sockel 1 gehalten, wobei die Lageveränderung der Führungsschienen 8 in einem Sichtfenster 9 im Sockel 1 erkennbar ist bzw. erkennbar sind.

Mit Erreichen einer Position des Steckmodules 2 innerhalb des Sockels 1, welche durch das Eintreten der Führungsschienen 8 in die jeweilige Führungsnut 7 geprägt ist, befinden sich die Kontakte 5 bezogen auf die im Sockel befindlichen Kontakte in einer Freischalteposition, das heißt es liegt eine Kontakttrennung vor. Dies ist in den Figuren 2, 6 und 9 gezeigt.

Ausgehend von dieser Kontakttrennungsposition kann unter Nutzung der Spindel 6 mit Kopf 21 eine Drehbewegung in eine Längsbewegung gewandelt werden. Diesbezüglich wird das Steckmodul 2 in den Sockel 1 hineingezogen und mit diesem quasi verschraubt. In Endlageposition des Steckmodules 2 bezogen auf den U-förmigen Sockel 1 liegt die gewünschte elektrische Kontaktsicherheit und sichere mechanische Fixierung vor.

Bei einer Bewegung entgegen der mit Pfeildarstellung gemäß Fig. 3 gezeigten Drehrichtung kann das Steckmodul 2 wieder ohne Kraftaufwand aus dem U-förmigen Sockel 1 heraus bewegt werden.

Mit dem Herstellen der vollständigen Kontaktverbindung gemäß den Figuren 3, 7 und 10 ändert sich die Anzeige im Sichtfenster 9, zum Beispiel von ursprünglich Grün (freigeschalten) in Rot (Steckmodul kontaktiert).

Die Figuren 1 bis 3 zeigen eine Abfolge der Möglichkeit des Einschiebens des Steckmodules 2 bezogen auf den Sockel 1 von rechts, und zwar unter Nutzung der Führungsnuten 7 in Verbindung mit den gefederten Führungsschienen 8.

Das seitliche Einschieben des Steckmodules 2 kann durch einen fixen oder lösbaren Anschlag 10 begrenzt werden, welcher sich im Sockel 1 befindet oder dort eingesetzt wird. Zum Zweck eines leichteren Einsetzens des Steckmoduls 2 von oben (siehe Figuren 8 bis 10) können beidseitig bezogen auf den Sockel eingesetzte Anschläge 10 eine Schrägfläche 11 besitzen, um das Einstecken des Steckmodules 2 von oben zu erleichtern.

Die jeweiligen Anschläge 10 können als seitliche, im Sockel einsetzbare Begrenzungswände ausgebildet sein.

Das in der Fig. 1 angedeutete seitliche Einschieben des Steckmodules 2 erfolgt in Richtung des Pfeiles nach Fig. 1 bis hin zum Anschlag 10.

Hiernach besteht die Möglichkeit durch Drehen der Spindel 6 (siehe Fig. 3) das Steckmodul 2 vollständig im Sockel elektrisch und mechanisch zu fixieren.

In adäquater Weise vollzieht sich die mögliche Einschiebbewegung des Steckmodules 2 von links wie in den Figuren 5 bis 7 illustriert.

In einer alternativen Weise kann das jeweilige Steckmodul 2 auch klassisch von oben in ein Steckteil 1 eingesetzt werden.

Hierbei erfolgt zunächst ein Einstecken von oben bis die gefederten Führungsschienen 8 im Sockel 1 in die zugehörigen Führungsnuten 7 im Steckmodul 2 eingreifen, wie dies in Fig. 9 dargestellt ist. In diesem Fall ist im Sichtfenster 9 die Freischaltposition erkennbar.

Mit anschließender Drehbewegung der Spindel erfolgt eine weitere Bewegung des Steckmodules 2 in Richtung Sockel 1. Hierbei werden die gefederten Führungsschienen 9 in zugehörige Rücksprünge in der entsprechenden Seitenwand 100 hineingedrückt, so dass die Einschraubbewegung des Steckmodules 2 bis zum Erreichen der vollständigen Endlage mit sicherer elektrischer Verbindung ausgeführt ist. Diesbezüglich vollzieht sich dann eine Änderung der Darstellung im Sichtfenster 9.

Das Sichtfenster 9 wird durch mindestens ein weiteres stirnseitiges Sichtfenster 90 im Sockel 1 ergänzt, so dass unter allen Umständen erkannt werden kann, ob das Steckmodul sich in elektrischer Freischaltung befindet oder die gewünschte Kontaktverbindung zum Sockel vorliegt.

Die Figur 12 zeigt eine Querschnittsdarstellung durch eine Gerätekombination mit Sockel 1 und im Sockel 1 fixierbaren, um seine Achse dreh- oder schwenkbaren Steckmodul 2, dargestellt zunächst in der Arbeitsposition mit geschlossenen Kontaktverbindungen zwischen als Federkontakt ausgebildeten Steckkontakten 500 und Kontaktzungen 5, wobei durch die Pfeildarstellung die Richtung der notwendigen Dreh- oder Verschwenkbewegung symbolisiert ist, um die Parkposition, das heißt die Freischaltungs-Ausrücklage, zu erreichen. Wenn die Freischaltungs-Ausrücklage erreicht ist, findet ein rastendes Fixieren statt. Dies geschieht unter Rückgriff auf Rastausnehmungen 100, die am Steckteil 2, insbesondere an dessen Gehäuse vorgesehen sind, in Verbindung federnd gelagerten Rastnasen 101, die am Sockel geführt, realisiert sind.

Das Erreichen oder auch das Verlassen der Freischaltungs-Ausrücklage kann durch Schalteinrichtungen 102 erkannt und gegebenenfalls einer Fernmeldeeinrichtung zugeführt werden. Ein weiterer Positionsschalter 102 befindet sich im unteren Sockelbereich und kennzeichnet die Arbeitsposition.

Bei der Darstellung nach Figur 13 wird von einer weiteren Gerätekombination mit einem zum Beispiel hydraulisch aktivierbarem Zylinder 200 ausgegangen.

Im eingefahrenen Zustand des Zylinders 200 befindet sich das Steckteil 2

im Sockel, und zwar in Arbeitsposition.

Bei ausgefahrenem Zylinder 200 (Pfeildarstellung und gestrichelte Darstellung nach Figur 13) wird das Steckteil 1 angehoben, so dass die Steckkontakte 500 und die Kontaktzungen 5 außer Eingriff gelangen.

In dieser Freischaltungs-Ausrücklage findet wiederum eine Fixierung des Steckteiles 2 unter Rückgriff auf am Steckteil angebrachte bzw. vorgesehene Ausnehmungen 100 in Verbindung mit Rastnasen 101 statt. Auch bei diesem Ausführungsbeispiel können Positionsschalter 102 vorgesehen sein, um eine Unterscheidung hinsichtlich erreichter Arbeitsposition bzw. vorliegender Freischaltungs-Ausrücklage vornehmen zu können.

## Patentansprüche

1. Gerätekombination zum Schutz von elektrischen Netzen vor Überspannungen oder Überströmen, bestehend aus einem, im Wesentlichen U-förmigen, Sockel (1) und mindestens einem, auf den Sockel (1) steck- oder schiebbaren Steckmodul (2), wobei der Sockel (1) Anschlussklemmen (3) zur Verbindung mit dem jeweiligen Netz und mit den Anschlussklemmen (3) verbundene Steckkontakte (500) aufweist, welche zu Steckgegenkontakten oder Kontaktzungen (5) des Steckmodules (2) komplementär sind, weiterhin das Steckmodul (2) ein Gehäuse aufweist, welches einen oder mehrere Blitzstrom- und/oder Überspannungsableiter aufnimmt und die Steckgegenkontakte oder Kontaktzungen (5) eine Bodenseite des Gehäuses durchdringen,
**dadurch gekennzeichnet, dass**
Mittel zur Veränderung der Position und des Abstandes zwischen den Steckkontakten (500) und Steckgegenkontakten oder Kontaktzungen (5) vorgesehen sind, wobei ausgehend von einer Arbeitsposition mit geschlossener, stoßstromtragfähiger elektrischer Verbindung zwischen Steckmodul (2) und Sockel (1) eine Parkposition wählbar ist, bei welcher die Steckkontakte (500) und Steckgegenkontakte oder Kontaktzungen (5) sich in einer Freischaltungs-Ausrücklage befinden, mit einem Abstand, welcher dem notwendigen elektrischen Trennungsabstand und den erforderlichen Luft- und Kriechstrecken entspricht, wobei jedoch das Steckmodul (2) noch am Sockel (1) gehalten oder fixiert ist; zwischen dem Sockel (1) und dem Steckmodul (2) eine Spindel (6) zur Umwandlung einer Drehbewegung in eine Längsbewegung angeordnet ist, derart, dass das Steckmodul (2) in Richtung Sockel (1) und von diesem weg bewegbar und in der jeweiligen Lageposition gehalten ist, um sowohl eine sichere elektrische Steckverbindung zwischen den Steckkontakten und den Steckgegenkontakten als auch ein definiertes Freischalten durch Kontakttrennung zu erreichen; und
die Spindel (6) drehbar im Steckmodul (2) gelagert und von der Steckmoduloberseite (20) zugänglich ist, wobei im Sockel (1) eine zur Spindel (6) komplementäre Gewindebohrung angeordnet ist.

2. Gerätekombination nach Anspruch 1,
**dadurch gekennzeichnet, dass**
mindestens eine der zum U-förmigen Sockel (1) weisenden Seitenflächen (20) des Steckmodules (2) eine Führungsnut (7) aufweist, welche zu einem Führungsvorsprung oder einer Führungsschiene (8) an mindestens einer Seitenwandung (100) des U-förmigen Sockels (1) komplementär ist, wobei der Führungsvorsprung oder die Führungsschiene (8) in der Seitenwand (100) gefedert gelagert oder gefedert eingesetzt ist, so dass bei einer Bewegung des Steckmodules (2) in Richtung Sockelboden (101) oder
vom Sockelboden (101) aus aufwärts der Führungsvorsprung oder die Führungsschiene (8) sich in Richtung Seitenwandung (100) verlagert und beim Erreichen einer deckungsgleichen Position zur Führungsnut (7) im Steckmodul (2) in diese Nut (7) eintritt, wobei die Lageveränderung des Führungsvorsprunges oder der Führungsschiene (8) in einem Sichtfenster (9) im Sockel (1) erkennbar ist.

3. Gerätekombination nach Anspruch 2,
**dadurch gekennzeichnet, dass**
beim Erreichen einer Position des Steckmodules (2) innerhalb des Sockels (1), welche durch das Eintreten des Führungsvorsprunges oder der Führungsschiene (8) in die Führungsnut (7) geprägt ist, die Kontakttrennung gegeben ist.

4. Gerätekombination nach Anspruch 2 oder 3,
**dadurch gekennzeichnet, dass**
mittels der Führungsnut (7) und dem Führungsvorsprung oder der Führungsschiene (8) das Steckmodul (2) seitlich in den U-förmigen Sockel (1) einschiebbar ist und anschließend mittels der Spindel (6) eine Bewegung des Steckmodules (2) in Richtung Sockelboden (101) zur Kontaktierung ausführbar ist.

5. Gerätekombination nach Anspruch 4,
**dadurch gekennzeichnet, dass**
das seitliche Einschieben durch einen fixen oder lösbaren Anschlag (10) begrenzt wird, welcher sich im Sockel (1) befindet.

6. Gerätekombination nach Anspruch 5,
**dadurch gekennzeichnet, dass**
der oder die Anschläge (10) als seitliche, im Sockel (1) einsetzbare Begrenzungswände ausgebildet sind.

7. Gerätekombination nach Anspruch 6,
**dadurch gekennzeichnet, dass**
die Begrenzungswände an ihrer Oberseite eine Zentrierschräge (11) zum leichteren Einführen des Steckmodules (2) von oben in Richtung Sockel (1) aufweisen.

8. Gerätekombination nach Anspruch 2 und 7,
**dadurch gekennzeichnet, dass**
ein erstes Sichtfenster (9) in Steckrichtung des Steckmodules (2) und ein zweites Sichtfenster (90) in Einschubrichtung des Steckmodules (2) jeweils im Sockel (1) ausgebildet ist.

## Claims

1. Device combination for protecting electrical networks against over-voltages or over-currents, consisting of a substantially U-shaped socket (1) and a plug-in module (2) which can be plugged or slid onto the socket (1), the socket (1) having terminals (3) for connection to the relevant network and plug-in contacts (500) which are connected to the terminals (3) and which are complementary to plug-in counter contacts or contact tongues (5) of the plug-in module (2), the plug-in module (2) further having a housing which receives one or more lightning current and/or over-voltage arresters, and the plug-in counter contacts or contact tongues (5) passing through a base face of the housing,
**characterised in that**
means for changing the position and the distance between the plug-in contacts (500) and the plug-in counter contacts or contact tongues (5) are provided, it being possible, starting from a working position with a closed electrical connection, capable of carrying a surge current, between the plug-in module (2) and the socket (1), to select a parking position in which the plug-in contacts (500) and plug-in counter contacts or contact tongues (5) are located in a projecting activation location, at a distance corresponding to the necessary electrical separating distance and to the required air and creepage distances, but with the plug-in module (2) still being held or fixed on the socket (1); a spindle (6) for converting a rotational movement into a longitudinal movement being arranged between the base (1) and the plug-in module (2) in such a way that the plug-in module (2) is movable towards and away from the socket (1) and is held in the relevant orientation so as to achieve both a secure electrical plug-in connection between the plug-in contacts and the plug-in counter contacts and also defined activation by separating the contacts; and
the spindle (6) is mounted rotatably in the plug-in module (2) and accessible from the upper plug-in module face (20), a threaded hole complementary to the spindle (6) being arranged in the socket (1).

2. Device combination according to claim 1, **characterised in that**
at least one of the side faces (20) of the plug-in module (2) which face the U-shaped socket (1) has a guide groove (7), which is complementary to a guide projection or guide rail (8) on at least one side wall (100) of the U-shaped socket (1), the guide projection or guide rail (8) being mounted in or inserted into the side wall (100) in a spring-loaded manner, in such a way that, when the plug-in module (2) moves towards the socket base (101) or upwards out of the socket base (101), the guide projection or guide rail (8) is displaced towards the side wall (100) and, upon reaching a position coinciding with the guide groove (7) in the plug-in module (2), enters this groove (7), the change in position of the guide projection or guide rail (8) being discernible in a viewing window (9) in the socket (1).

3. Device combination according to claim 2, **characterised in that**
when a position of the plug-in module (2) within the socket (1) distinguished by the guide projection or guide rail (8) entering the guide groove (7) is reached, the contact separation is provided.

4. Device combination according to either claim 2 or claim 3,
**characterised in that**
by means of the guide groove (7) and the guide projection or guide rail (8) the plug-in module (2) can be slid laterally into the U-shaped socket (1), and subsequently by means of the spindle (6) a movement of the plug-in module (2) towards the socket base (101) for the purpose of contacting can be performed.

5. Device combination according to claim 4,
**characterised in that**
the lateral sliding-in is delimited by a fixed or detachable stop (10) located in the socket (1).

6. Device combination according to claim 5,
**characterised in that**
the stop or stops (10) are formed as lateral delimiting walls insertable into the socket (1).

7. Device combination according to claim 6,
**characterised in that**
the delimiting walls have, on the upper face thereof, a centring slope (11) for easier introduction of the plug-in module (2) towards the socket (1) from above.

8. Device combination according to claims 2 and 7, **characterised in that**
a first viewing window (9) is formed in the plug-in direction of the plug-in module (2) and a second viewing window (90) is formed in the sliding-in direction of the plug-in module (2), in each case in the socket (1).

## Revendications

1. Combinaison d'appareils servant à la protection de réseaux électriques contre les surtensions ou les surintensités, constituée d'un socle (1) sensiblement en forme de U et d'au moins un module enfichable (2) pouvant être enfiché ou poussé sur le socle (1), dans laquelle le socle (1) présente des bornes de raccordement (3) pour la liaison au réseau respectif et à des contacts enfichables (500) reliés aux bornes de raccordement (3), qui sont complémentaires de contre-contacts enfichables ou de languettes de contact (5) du module enfichable (2), dans laquelle le module enfichable (2) présente en outre un boîtier qui reçoit un ou plusieurs parafoudres et/ou parasurtenseurs et les contre-contacts enfichables ou languettes de contact (5) traversent un côté de fond du boîtier,
**caractérisée en ce**
**que** des moyens sont prévus pour modifier la position et la distance entre les contacts enfichables (500) et les contre-contacts enfichables ou languettes de contact (5), dans laquelle, à partir d'une position de travail avec une liaison électrique fermée, capable de supporter des courants de choc entre le module enfichable (2) et le socle (1), il est possible de sélectionner une position de parking dans laquelle les contacts enfichables (500) et les contre-contacts enfichables ou languettes de contact (5) se trouvent dans une position déconnectée et désengagée, avec une distance qui correspond à la distance de séparation électrique nécessaire et aux lignes d'air et de fuite requises, le module enfichable (2) étant cependant toujours maintenu ou fixé sur le socle (1) ; une broche (6) destinée à convertir un mouvement de rotation en un mouvement longitudinal est disposée entre le socle (1) et le module enfichable (2) de telle sorte que le module enfichable (2) peut être déplacé en direction du socle (1) et éloigné de celui-ci et est maintenu dans la position respective afin d'obtenir à la fois une liaison électrique enfichable sûre entre les contacts enfichables et les contre-contacts enfichables et une déconnexion définie par séparation du contact ; et la broche (6) est montée rotative dans le module enfichable (2) et accessible par le côté supérieur de module enfichable (20), un alésage fileté complémentaire de la broche (6) étant disposé dans le socle (1).

2. Combinaison d'appareils selon la revendication 1, **caractérisée en ce**
**qu'**au moins une des faces latérales (20) du module enfichable (2) tournée vers le socle en forme de U (1) présente une rainure de guidage (7) qui est complémentaire d'une saillie de guidage ou d'un rail de guidage (8) sur au moins une paroi latérale (100) du socle en forme de U (1), la saillie de guidage ou le rail de guidage (8) étant monté(e) de manière élastique ou inséré(e) de manière élastique dans la paroi latérale (100) de sorte que, lors d'un déplacement du module d'enfichage (2) en direction du fond de socle (101) ou vers le haut à partir du fond de socle (101), la saillie de guidage ou le rail de guidage (8) se déplace en direction de la paroi latérale (100) et, lorsqu'elle ou il atteint une position correspondant à la rainure de guidage (7) dans le module d'enfichage (2), entre dans cette rainure (7), le changement de position de la saillie de guidage ou du rail de guidage (8) étant visible dans une fenêtre de visualisation (9) dans le socle (1).

3. Combinaison d'appareils selon la revendication 2, **caractérisée en ce**
**que**, lorsque le module enfichable (2) atteint une position à l'intérieur du socle (1) qui est marquée par l'entrée de la saillie de guidage ou du rail de guidage (8) dans la rainure de guidage (7), la séparation du contact est réalisée.

4. Combinaison d'appareils selon la revendication 2 ou 3, **caractérisée en ce**
**que** le module enfichable (2) peut être inséré latéralement dans le socle en forme de U (1) au moyen de la rainure de guidage (7) et de la saillie de guidage ou du rail de guidage (8) et un déplacement du module enfichable (2) en direction du fond de socle (101) pour l'établissement du contact est ensuite réalisable au moyen de la broche (6).

5. Combinaison d'appareils selon la revendication 4, **caractérisée en ce**
**que** l'insertion latérale est limitée par une butée fixe ou amovible (10) qui se trouve dans le socle (1).

6. Combinaison d'appareils selon la revendication 5, **caractérisée en ce**
**que** la ou les butées (10) sont réalisées sous la forme de parois de délimitation latérale qui peuvent être insérées dans le socle (1).

7. Combinaison d'appareils selon la revendication 6, **caractérisée en ce**
**que** les parois de délimitation présentent un biais de centrage (11) sur leur côté supérieur pour faciliter l'introduction du module enfichable (2) par le haut en direction du socle (1).

8. Combinaison d'appareils selon les revendications 2 et 7, **caractérisée en ce**
**qu'**une première fenêtre de visualisation (9) dans la direction d'enfichage du module d'enfichage (2) et une deuxième fenêtre de visualisation (90) dans la direction d'insertion du module d'enfichage (2) sont formées dans le socle (1).
